# EUROPÄISCHE PATENTSCHRIFT

(11) **EP 0 100 481 B1**
(45) Veröffentlichungstag und Bekanntmachung des Hinweises auf die Patenterteilung: **14.01.1987**
(21) Anmeldenummer: 83107073.5
(22) Anmeldetag: 20.07.1983
(51) Int. Cl.: B65B 3/32, B65B 39/12

(54) **Vorrichtung zum Bewegen von Dosierkolben und von Füllrohren**
Device for moving dosing pistons and filling nozzles
Dispositif pour la mise en mouvement d'un piston de dosage et des ajustages de remplissage

(30) Priorität: 03.08.1982 DE 3228935
(43) Veröffentlichungstag der Anmeldung: 15.02.1984
(73) Patentinhaber: Rationator-Maschinenbau GmbH, D-6521 Hillesheim/Rhh. (DE)
(72) Erfinder: Schindel, Hugo, D-6501 Saulheim 1 (DE)
(74) Vertreter: Fischer, Wolf-Dieter, Dipl.-Ing.

## Beschreibung

Die Erfindung betrifft eine Vorrichtung zum Bewegen von Dosierkolben und von Füllrohren für eine Unter- oder Überspiegelfüllung von Behältnissen mit sich während der Füllung verändernden Füllspiegeln insbesondere von Formflaschen in Abfüllmaschinen wobei die Bewegung programmgesteuert erfolgt.

Beim Dosieren ist es notwendig je nach Füllprodukt die Geschwindigkeit im Ansaug- und auch im Ausstoßbereich zu variieren. Es gibt eine Reihe von Produkten, die ansaug- und strömungsempfindlich sind. In diesem Fall ist beim Ansaugen zu Beginn ein langsamer Hub erforderlich der dann beschleunigt und auch wieder verlangsamt werden kann. Auch beim Auspumpen in eine spezielle Behältnisform kann inähnlicher Weise verfahren werden.

Beim Ausfahren des Füllrohres ist es ebenfalls wichtig daß die Ausfahrgeschwindigkeit der Geschwindigkeit des steigenden Füllspiegels angepaßt werden kann. Man unterscheidet hierbei eine Unter- oder Überspiegelfullung und zwar unabhängig von der Füllgutart beispielsweise dick- oder dünnflüssig oder schäumend Dabei ist bei Formflaschen zu berücksichtigon daß im Taillenbereich eines Behältnisses der Füllspiegel schneller und im Bauchbereich langsamer steigt. Diese Bewegungssbläufe sind von Behältnis zu Behältnis völlig unterschiedlich.

Bekannt sind derartige Vorrichtungen (US-PS 37 44 538) bei denen die Kolbenbetötigung mittels Exzenter Kniehebel oder über Kurvenscheiben pneumatisch bzw. hydraulisch erfolgt. Die Gleichesteuerung ist für die Füllrohre vorgesehen. Bei der Verarbeitung von unterschiedlichen Flaschenformen erfolgt eine manuelle Umstellung oder Umrüstung und auch ein eventuelles Austauschen von Teilen oder Kurvenscheiben wobei man für diese Tätigkeiten Fachleute und auch einen großen Zeitaufwand braucht. Derartige Stillstandzeiten sind aber für solche Vorrichtungen äußerst ungünstig de sie einen Produktionsausfall mit sich bringen.

Es ist eine motorgetriebene Dosiervorrichtung für Flüssigkeiten bekannt (DE-B 1 598 903) bei der in einem Zylinder achsial verschiebbar ein Kolben mit Kolbenstange angeordnet ist. Die Kolbenstange besitzt eine Gewindespindel die in einer Spindelmutter eines Zahnrades läuft wobei dieses Zahnrad angetrieben wird. Bei dieser bekannten Vorrichtung geht es darum die Meßgenauigkeit einer motorisch angetriebenen Dosiervorrichtung mit einer Kolbenbürette speziell beim Abgeben kleiner Volumina zu erhöhen und zugleich die Anzeige eines dosierten Volumens zu verbessern.

Es ist weiterhin eine Mischvorrichtung bekannt (EP-A 19579) bei der durch zwei Schrittmotoren zwei Kolbenbüretten angetrieben werden wobei die Flüssigkeiten nach dem Aufziehen der gewünschten Probenvolumina mit konstanten Geschwindigkeiten und in der selben Zeit aus den Büretten ausgestoßen werden. Hierbei soll ein konstantes Mischungsverhältnis erzielt werden. Das einmal eingestellte Mischungsverhältnis wird aber bei der Probeentnahme nicht mehr verändert.

Der Erfindung liegt die Aufgabe zugrunde, eine Vorrichtung der eingangs genannten Art so auszubilden daß eine Anpassung an unterschiedliche Behältnisse in der Höhe Durchmesser und Formgestaltung oder die Art des Füllgutes sowohl bei Unter- als such bei Überspiegelfüllung durch die Kombination eines einfachen mechanischen Antriebes mit einer elektronischen Steuerung möglich ist.

Diese Aufgabe wird nach der Erfindung dadurch gelöst daß der Dosierkolben und das Füllrohr jeweils von einer Schraubspindel mechanisch angetrieben ist und daß die stufenlos regelbaren Antriebe der Spindeln mit Hilfe eines programmierbaren Elektronenrechners aufeinander abgestimmt steuerbar sind.

Es ist vorteilhaft, daß eine Anzahl von Dosierkolben bzw. Füllrohren an einem Dosierjoch bzw. einer Füllbrücke angeordnet sind.

Schließlich wird vorgeschlagen daß in einem Maschinentisch die Motoren angeordnet sind die über Untersetzungsgetriebs Spindelmuttern oder die Spindel entreiben.

Die Erfindung bringt den Vorteil daß sowohl die Geschwindigkeit beim Auspumpen und Eintauchen als such das Ausheben des Füllrohres fülr jede Flaschenform auf einfache Art dadurch eingestellt werden können daß das entsprechende vorher einprogrammierte Programm von der Datenverarbeitungsanlage abgerufen wird. Eine derartige Steuerung läßt eich deshalb besonders einfach durchführen, weil Schraubspindelantriebe vorgesehen sind. Es kann somit mit Hilfe des Elektronenrechners für jedes Füllvolumen und Behältnis ein Programm bzw. Bewegungsablauf gespeichert werden.

Die Erfindung wird in der nachfolgenden Beschreibung anhand von in den Aeichnungen dargestellten Ausführungsbeispeielen näher erläutert.

Es zeigen,
Figur 1 eine erste Ausführungsform einer derartigen Antriebsvorrichtung im Schnitt,
Figur 2 eine weitere Ausführungsforn dieser Vorrichtung im Schnitt,
Figur 3 die Anordnung der Vorrichtung bei gleichzeitiger Betätigung von mehrere Dosierkolben und
Figur 4 eine solche Vorrichtung beim Antrieb von mehreren Füllrohren.

Die in Figur 1 dargestellte Vorrichtung besitzt ein Maschinengestell 1, auf dem ein Dosierzylinder 2 montiert ist. Auf diesen Dosierzylinder 2 ist ein Vorratsbehälter 3 montiert, wobei dazwischen ein Ventil 4 angeordnet ist. Die Auf- und Ab-Bewegung des in dem Zylinder 2 angeordneten Kolbens 5 mit aeiner Kolbenstange 6 erfolgt über eine an die Kolbenstange angeflanschte Schraubspindel 7, wobei die Schraubspindel 7 in einer Spindelmutter 8 geführt ist. Die Spindelmutter 8 ist an dem Zahnrad 9 eines Untersetzungsgetriebes befestigt, das an einen stufenlos regelbaren Elektromotor 10 angeflanscht ist, so daß damit die Spindelmutter 8 eine feste Position einnimmt und die Spindel 7 und damit der Kolben 6 die Auf- und Ab-Bewegung durchführt.

In dem Maschinengestell 1 ist weiterhin eine Spindel 11 angeordnet, die über einen weiteren stufenlos regelbaren Elektromotor 12 mit Untersetzungsgetriebe 13 angetrieben wird, wobei darauf verschiebbar eine Spindelmutter 14 angeordnet ist. Die Spindelmutter 14 trägt seitlich einen in einer Buchse 15 geführten Stab 16, der an einer Querverbindung 17 ein Füllrohr 18 trägt, das über einen Schlauch 19 mit dem Behälter 3 verbunden ist. Unter diesem Füllrohr 18 befindet sich ein Behältnis 20.

Durch eine entsprechende Steuerung der Spindeln 7,11 lassen sich die Bewegungen des Kolbens 5 bzw. des Füllrohres 18 entsprechend regeln. Dazu eignen sich besonders Elektronenrechner wobei für Jedes Füllvolumen und Behältnisform ein Programm bzw. Bewegungsablauf gespeichert werden kann.

Die in Figur 2 dargestellte Ausführungsform unterscheidet sich von der in Figur 1 dargestellten Ausführungsform dadurch, daß die Spindel 7' in der Höhe unverschiebbar angeordnet ist, wobei auf der Spindel 7' höhenverschiebbar die Mutter 8' angeordnet ist, die eine Halterung 21 trägt, an der der Kolben befestigt ist. Der Antrieb der Spindel 7' erfolgt über den Motor 10 mit Untersetzungsgetriebe 9. Seitlich am Füllrohr 18 sind verschiedene Behältnisse 20 angedeutet, um insbesondere zu demonstrieren, daß die kompliziertesten Behältnisformen mit geringem vorrichtungstechnischem Aufwand in der gewünschten Weise gefüllt werden können.

Bei der in Figur 3 dargestellten Ausführungsform einer derartigen Vorrichtung sind mehrere Dosiereinheiten 2, 6 vorgesehen, wobei die einzelnen Kolbenstangen 6 an einen gemeinsamen Dosierjoch 22 angebracht sind. Dieses Dosierjoch 22 ist seitlich an Führungssäulen 23 geführt, wobei die Hubbewegung durch die in der Mitte angeordnete Spindel 7 erfolgt. Dazu befindet sich an dem Dosierjoch 22 eine entsprechende Spindelmutter 24, wodurch die Heb- und Senkbewegung vorgenommen wird. Zum gemeinsamen Betatigen der Ventile 4 dient ein Zylinder/Kolbenaggregat 25 mit Schubstange 26.

Weiterhin ist in Figur 4 der gemeinsame Antrieb für mehrere Füllrohre 18 gezeigt, die an einem gemeinsamen Querträger 27 angeordnet sind. Dieser Querträger 27 ist an der Stange 16 befestigt, die mit der Spindelmutter 14 verbunden ist, die auf der Spindel II lauft. In Verbindung mit der automatische Steuerung durch den Elektronenrechner ergibt dies eine problemlose Verstellung der Gesamtheit der Füllrohre, wobei zum Verstellen dieser Füllbrücken bei den herkömmlichen Anlagen wegen des Gewichts unter Umstanden mehrere Personen notwendig sind.

## Patentansprüche

1) Vorrichtung zum Bewegen von Dosierkolben und von Füllrohren für eine Unter-oder Überspiegelfüllung von Behältnissen, mit sich während der Füllung verändernden Füllspiegeln, insbesondere von Formflaschen in Abfüllmaschinen, wobei die Bewegung programmgesteuert erfolgt, dadurch gekennzeichnet, daß der Dosierkolben (5) und das Füllrohr (18) jeweils von einer Schraubspindel (7, 11) mechanisch angetrieben ist und daß die stufenlos regelbaren Antriebe (10, 12) der Spindeln (7, 11) mit Hilfe eines programmierbaren Elektronenrechners aufeinander abgestimmt steuerbar sind.

2) Vorrichtung nach Anspruch 1, dadurch gekennzeichnet, daß eine Anzahl von Dosierkolben (5) bzw. Füllrohren (18) an einem Dosierjoch (22) bzw. einer Füllbrücke (27) angeordnet sind.

3) Vorrichtung nach Anspruch 1 und 2, dadurch gekennzeichnet, daß man einem Maschinentisch (1) als Antrieb vorgesehene Elektromotoren (10, 12) angeordnet sind, die über Untersetzungsgetriebe (9, 13) Spindelmuttern (8) oder die Spindeln (11) antrieben.

## Claims

1. Device for moving dispensing pistons and filling tubes for the filling of containers at an under- or an over-level,with filling levels that vary during the filling, particularly shaped bottles in filling machines whereby the movement is programmed, characterized in that the dispensing piston (5) and the filling tube (18, are each mechanically driven by a screw-threaded spindle (7, 11) and that the infinitely variable drives (10, 12) of the spindles (7, 11) can be controlled, tuned one against the other by means of a programmable electronic computer.

2) Device according to claim 1, characterized in that a plurality of dispensing pistons (5) resp. filling tubes (18) are arranged on a dispensing yoke (22) resp. on a cross beam (27).

3) Device according to claim 1 and 2, characterized in that in a machine table (1) electric motors (10,12) are provided as drive, which through reduction gearings (9, 13) drive the spindle nuts (8) or the spindles (11).

## Revendications

1) Dispositif pour le mouvement de pistons doseurs et de tubes d'alimentation pour le remplissage de récipients à un niveau inférieur ou supérieur, avec un niveau de remplissage variant au cours du remplissage, notamment de bouteilles de différentes formes dans des machines de remplissage, le mouvement étant commandé par programme, caractérisé en ce que le piston doseur (5) et le tube d'alimentation (18) sont entraînés mécaniquement respectivement par deux tiges filetées (7, 11) et en ce que les entraînement§ (10, 12) à réglage continu des tiges (7, 11) sont commandés en fonction l'un de l'autre à l'aide d'un calculateur électronique programmable.

2) Dispositif selon la revendication 1, caractérisé en ce qu'un certain nombre de pistons doseurs (5) et/ou de tubes d'alimentation (18) sont prévus sur un pont de dosage (22) et/ou de remplissage (27).

3) Dispositif selon les revendications 1 et 2, caractérisé en ce qu'un bâti machine (1) comporte les moteurs eléctriques (10, 12) qui entraînent les écrous (8) ou les tiges (11) par . l'intermédiaire de démultiplicateurs (9, 13).
